# DEMANDE DE BREVET EUROPEEN

(11) **EP 2 813 755 A1**
(43) Date de publication de la demande: **17.12.2014**
(21) Numéro de dépôt: 14171788.4
(22) Date de dépôt: 10.06.2014
(51) Int. Cl.: F21V 15/01, F21V 23/00, F21V 23/02

(54) **Dispositif d'accueil d'au moins un tube lumineux**

(30) Priorité: 10.06.2013 FR 1355304
(71) Demandeur: OCTE, 28170 Chateauneuf en Thymerais (FR)
(72) Inventeur: Anceaume, Aurélien, 28300 MAINVILLIERS (FR); Blanc-Tailleur, Philippe, 31400 TOULOUSE (FR)
(74) Mandataire: Petit, Maxime

(57) **Abrégé**

L'invention est relative à un dispositif d'accueil (1) d'au moins un tube lumineux, le dispositif d'accueil (1) comprenant au moins un corps de protection (3) qui comporte au moins une cavité (11) d'accueil d'un tube lumineux et au moins une partie apte à laisser passer, vers l'extérieur du corps de protection (3), la lumière émise par le tube lumineux, caractérisé en ce que ledit corps de protection (3) est réalisé en une seule pièce, le dispositif d'accueil (1) comprenant un moyen de séparation (13) de ladite au moins une cavité (11) en deux compartiments (15, 17) : un premier compartiment (15) apte à loger le tube lumineux, un deuxième compartiment (17) apte à loger un système électronique et/ou électrique de commande du tube lumineux.

## Description

La présente invention concerne un dispositif d'accueil d'au moins une source lumineuse.

L'invention concerne plus particulièrement un dispositif d'accueil d'au moins un tube lumineux, notamment un tube fluorescent.

Les tubes fluorescents sont généralement des objets cylindriques, allongés et creux par exemple en verre. Ces tubes contiennent un ou plusieurs gaz tels que de l'hélium, du dioxyde de carbone, du néon, de l'argon, du mercure... De plus, ces tubes comportent, d'une part, sur leurs parois internes une poudre fluorescente et, d'autre part, à chacune de leurs extrémités longitudinales un culot à broches comportant par exemple deux broches. Les poudres fluorescentes sont généralement composées de silicates, d'aluminates et/ou d'halophosphates, etc. Les broches sont aptes à laisser entrer un courant électrique à l'intérieur du tube de manière à exciter électroniquement les atomes de gaz contenus dans le tube. En effet, lorsque les atomes de gaz se désexcitent électroniquement, ceux-ci émettent des rayonnements ultraviolets (UV). La poudre fluorescente absorbe alors les rayonnements ultraviolets et réémet des rayonnements lumineux dans le spectre visible, c'est-à-dire dans un domaine de longueurs d'onde compris environ entre 380 nm à 780 nm.

Les tubes fluorescents nécessitent d'être installés avec des composants électroniques et/ou électriques de contrôle qui permettent l'allumage du tube (par exemple un starter) et/ou la régulation de la tension, du courant (par exemple un ballast), de la fréquence du courant...

Ces tubes sont généralement installés dans un élément de support comprenant, d'une part, des douilles permettant de relier le tube au circuit électrique et, d'autre part, des composants électroniques et/ou électriques de contrôle de courant et/ou de la tension électrique.

En outre, le tube lumineux peut être installé dans un corps de protection afin de limiter les risques d'endommagement du tube par exemple par de l'eau, des chocs...

On connaît du document DE3204644 un dispositif d'accueil d'un tube lumineux monobloc qui, toutefois, présente une forme relativement compliquée à fabriquer. Par ailleurs, ce dispositif est prévu pour être fixé à un plafond et n'est donc pas souple dans ses possibilités d'installation.

L'invention concerne un dispositif d'accueil d'au moins un tube lumineux conforme à la revendication 1.

Le fait que le corps de protection soit réalisé en une seule pièce (ou monobloc) permet une conception et une fabrication plus simples. En outre, ceci permet au corps de protection d'être étanche sur toute sa longueur.

Par ailleurs, le moyen de séparation permet de séparer physiquement le ou les composants électroniques et/ou électriques du système de commande de la source lumineuse. En effet, il est préférable d'empêcher le système électronique et/ou électrique de commande et d'alimentation (ballast...) d'entrer en contact avec la source lumineuse lors de l'installation, de la manutention, du transport et/ou du fonctionnement du dispositif afin de limiter tout risque de détérioration des éléments précités.

En outre, la partie apte à laisser passer la lumière peut être plus ou moins étendue en fonction de la forme du cône d'émission de lumière souhaitée.

Par ailleurs, la présence d'embouts de terminaison fixés chacun sur un socle permet d'installer le dispositif sur tout type de support (ex : paroi). La possibilité de faire pivoter les embouts autour de l'axe longitudinal du corps de protection permet de faire varier l'orientation du dispositif (donc l'orientation de lumière émise) par rapport aux socles qui restent dans une position fixe sur le support d'installation (paroi....) et ainsi de l'adapter à son environnement d'installation (ex : contraintes d'encombrement).

La configuration symétrique du corps de protection et de ses embouts est avantageuse en termes de fabrication.

On notera qu'on entend par « forme sensiblement allongée » (pour le corps de protection), une forme qui est plus longue que large et qui est particulièrement adaptée à recevoir des sources lumineuses ayant une forme de tube.

Selon une caractéristique possible, le corps de protection est réalisé par extrusion (ou par co-extrusion).

Cette méthode permet de faciliter la conception et la fabrication du corps de protection, car la pièce ne nécessite pas d'opérations d'usinage supplémentaires. De plus, elle est peu onéreuse et offre une grande versatilité, d'une part, au niveau des matériaux utilisables pour la fabrication du corps de protection et, d'autre part, dans les formes possibles dudit corps.

Par ailleurs, le corps de protection peut être réalisé en matériau à base de polymères, notamment du polycarbonate.

Selon une autre caractéristique possible, le moyen de séparation comprend au moins une cloison.

Selon une autre caractéristique possible, le moyen de séparation fait partie d'une enveloppe qui est apte à être insérée dans ladite au moins une cavité dudit corps de protection et qui délimite (intérieurement) le deuxième compartiment.

L'enveloppe permet de rigidifier le corps de protection et de procurer une meilleure résistance mécanique au corps de protection vis-à-vis des contraintes qui pourraient lui être appliquées.

L'enveloppe prend par exemple la forme d'un conduit de section transversale (par exemple carrée, rectangulaire, circulaire, ovale...) adaptée à celle du corps de protection et/ou de sa ou de ses cavités.

Selon une autre caractéristique possible, l'enveloppe est réalisée par extrusion (ou par co-extrusion).

Cette méthode permet de faciliter la conception et la fabrication de l'enveloppe, car la pièce ne nécessite pas d'opérations d'usinage supplémentaires. De plus, elle est peu onéreuse et offre une grande versatilité, d'une part, au niveau des matériaux utilisables pour la fabrication de l'enveloppe et, d'autre part, dans les formes possibles de ladite enveloppe. Par ailleurs, l'enveloppe peut être réalisée en matériau à base de polymères, notamment du polycarbonate.

Selon une autre caractéristique possible, l'enveloppe (exemple : conduit interne à la ou aux cavités) est opaque.

L'opacité de l'enveloppe permet de dissimuler les composants du système électronique et/ou électrique de commande du tube lumineux (câbles électriques, alimentation électrique.....) qui est logé dans le corps de protection (lorsque le corps de protection est transparent ou translucide).

Selon une autre caractéristique possible, le dispositif d'accueil comprend un moyen réflecteur de lumière interposé entre le moyen de séparation et le premier compartiment.

Cet agencement permet de maximiser, dans une direction voulue, la puissance lumineuse émise par la source lumineuse. Ceci permet donc de réduire la puissance de la source lumineuse nécessaire à l'éclairage de l'endroit désiré. De plus, ceci permet de diminuer la consommation énergétique de la source lumineuse.

Selon une autre caractéristique possible, le moyen de séparation intègre le moyen réflecteur de lumière.

Il est avantageux d'intégrer le moyen réflecteur de lumière au moyen de séparation pour permettre de tirer le meilleur parti de l'espace disponible dans la cavité du corps de protection.

Selon une autre caractéristique possible, le corps de protection comporte au moins un élément de maintien en position (statique) du moyen de séparation.

L'élément de maintien ou d'immobilisation évite au moyen de séparation d'entrer en contact avec le tube lumineux et d'endommager celui-ci.

Selon une autre caractéristique possible, ledit au moins un élément de maintien comprend, à l'intérieur de ladite au moins une cavité, au moins deux saillies sensiblement en regard l'une de l'autre qui sont disposées de part et d'autre du moyen de séparation, entre ce dernier et le corps de protection.

Selon une autre caractéristique possible, la partie du corps de protection apte à laisser passer la lumière comporte au moins un moyen de diffusion de la lumière.

Ledit au moins un moyen de diffusion de la lumière permet de diffuser la lumière émise par la source lumineuse contenue dans le corps de protection. Plus particulièrement, cela permet d'homogénéiser la répartition dans l'espace de la puissance lumineuse émise par la source lumineuse.

Selon une autre caractéristique possible, ledit au moins un moyen de diffusion de la lumière est un ensemble de stries, par exemple parallèles entre-elles.

Les stries, par exemple obtenues par extrusion, améliorent la rigidité du corps de protection.

Selon une autre caractéristique possible, le corps de protection présente une section transversale sensiblement en forme de rectangle.

Selon une autre caractéristique possible, la section transversale du corps de protection comporte quatre coins dont deux coins arrondis disposés dans la partie du corps entourant le premier compartiment, les deux coins arrondis étant reliés entre eux par une paroi située en retrait par rapport aux coins arrondis de manière à définir une face extérieure concave.

Cette conformation de la partie supérieure du corps de protection permet de rigidifier ledit corps afin de limiter les risques de déformation sous l'effet de chocs.

Selon une autre caractéristique possible, la section transversale du corps de protection comporte deux autres coins arrondis ou biseautés disposés dans la partie du corps entourant le deuxième compartiment.

Comme le corps de protection est monté de manière pivotante sur des éléments de support (socles) via des embouts, la conformation arrondie ou biseautée des coins permet de faire pivoter le corps de protection vis-à-vis des éléments de support. Ceci permet, entre autres, de faciliter l'installation des éléments de support sur le support (ex : paroi).

Selon une caractéristique possible, le dispositif comporte au moins un joint d'étanchéité périphérique qui est disposé à l'interface entre chacune des extrémités ouvertes du corps de protection et l'embout correspondant.

Le ou les joints d'étanchéités permettent à la source lumineuse d'être montée dans un dispositif qui limite le risque d'infiltration d'eau jusqu'aux composants électroniques et/ou électriques. Ceci permet donc de limiter les dégâts et/ou les courts circuits provoqués par de l'eau ainsi que l'infiltration de poussières.

Selon une autre caractéristique possible, le socle comporte au moins un moyen de fixation destiné à fixer le socle à un support (ex : paroi), notamment pour simplifier l'installation du dispositif sur un support.

Selon une autre caractéristique possible, le moyen de fixation est déporté par rapport à l'axe longitudinal L du corps de protection. Cet agencement permet de fixer aisément à un support l'ensemble du dispositif muni des deux embouts montés sur leurs socles sans avoir besoin de démonter les embouts du corps de protection.

Selon une autre caractéristique possible, chaque embout comporte :
- une partie formant capot destinée à venir coiffer l'extrémité correspondante du corps de protection,
- une partie de liaison et de rotation de l'embout qui s'étend à partir de la partie formant capot en éloignement de celle-ci, ladite partie servant, d'une part, de liaison avec les moyens de réception et de fixation de chaque embout du socle correspondant et, d'autre part, d'axe de rotation pour orienter l'embout suivant différentes orientations possibles.

Cet agencement permet de monter facilement chaque embout sur son socle et de l'orienter géométriquement comme souhaité.

Selon une autre caractéristique possible, la partie de liaison et de rotation de l'embout est décalée par rapport au centre de la partie formant capot en direction d'une extrémité de celle-ci qui est l'extrémité la plus proche du socle. Cet agencement permet d'orienter à loisir l'ensemble formé du corps et de ses embouts dans un encombrement réduit (suivant une direction perpendiculaire au plan des socles et à l'axe longitudinal du corps de protection).

Selon une autre caractéristique possible, les moyens de réception et de fixation de chaque embout sont des moyens d'encliquetage, ce qui permet de faciliter les opérations d'installation.

Selon une autre caractéristique possible, chaque embout comprend des premiers moyens d'encliquetage qui sont aptes à coopérer avec des seconds moyens d'encliquetage complémentaires de chaque extrémité ouverte du corps de protection en vue du montage et de la fixation de l'embout sur ladite extrémité.

Selon une autre caractéristique possible, le dispositif comprend un tube lumineux logé dans le premier compartiment et une pièce de guidage et de centrage disposée autour de chacune des deux extrémités opposées du tube lumineux. Les pièces de guidage sont par exemple des pièces rapportées autour des extrémités opposées du tube avant sa mise en place dans le premier compartiment. Ces pièces facilitent les opérations de mise en place du tube en conférant au tube l'orientation souhaitée, sa hauteur souhaitée par rapport au fond du premier compartiment ainsi que son centrage dans le compartiment. Ainsi positionné dans le compartiment le tube est convenablement agencé pour être connecté par ses broches à des contacts électriques du dispositif.

Selon une autre caractéristique possible, le dispositif comprend des contacts électriques aptes à coopérer avec les broches d'un tube lumineux, lesdits contacts électriques étant disposés de manière fixe par rapport au dispositif.

Le montage fixe des contacts électriques permet de minimiser le nombre de pièces par rapport aux embouts habituellement utilisés. De plus, cela permet de faciliter l'assemblage du tube lumineux avec le dispositif.

L'invention, dans ses aspects général et particulier, sera mieux comprise, et d'autres buts, détails, caractéristiques et avantages de celle-ci apparaîtront plus clairement au cours de la description suivante de modes de réalisations particuliers de l'invention, donnée uniquement à titre illustratif et non limitatif, en référence aux dessins annexés, sur lesquels :
- la figure 1 représente une vue en coupe axiale d'un dispositif d'accueil d'un tube lumineux selon un premier mode de réalisation de l'invention ;
- la figure 2 est une vue éclatée, partielle et en perspective d'une extrémité du dispositif d'accueil de la figure 1 ;
- la figure 3 est une vue grossie et partielle d'une extrémité du corps de protection du dispositif d'accueil de la figure 1 et 2 ;
- la figure 4 représente une vue grossie et en perspective d'un moyen de séparation d'un corps de protection apte à être compris dans le dispositif d'accueil d'au moins un tube lumineux de la figure 2 ;
- la figure 5a est une vue éclatée, partielle et en perspective d'une extrémité d'un dispositif d'accueil d'un tube lumineux selon un deuxième mode de réalisation de l'invention ;
- les figures 5b et 5c sont des vues respectives en perspective arrière et avant d'une pièce de guidage du tube de la figure 5a.

La figure 1 représente une vue en coupe axiale d'un dispositif d'accueil 1 d'au moins un tube lumineux comportant :
- un corps de protection 3 qui présente une forme sensiblement allongée suivant un axe longitudinal L passant par le centre du corps de protection, le corps 3 comportant deux extrémités 3a et 3b qui sont éloignées suivant l'axe longitudinal L, opposées et ouvertes,
- des embouts 5, par exemple au nombre de deux, dans chacun desquels une des extrémités 3a ou 3b longitudinales du corps de protection 3 vient s'insérer et,
- des socles 7, par exemple au nombre de deux, qui sont chacun aptes, par l'intermédiaire de moyens appropriés, à recevoir, à fixer et à supporter un des deux embouts 5 sur chacun desquels est monté un presse-étoupe 8 (écrou).

Plus particulièrement, chacun des embouts 5 comporte une partie évidée 5a formant capot qui est apte à venir coiffer l'une des extrémités 3a ou 3b du corps 3, du côté opposé à l'évidement. Chaque embout comporte également, reliée à la partie évidée 5a et s'étendant en éloignement de celle-ci, une partie saillante 5b qui est par exemple sensiblement cylindrique. La partie saillante 5b est une partie de liaison qui coopère avec le socle afin d'assurer la rotation de l'embout par rapport à son socle. Cet agencement permet de faire tourner l'embout dans un plan perpendiculaire à l'axe L, autour de la partie saillante qui est maintenue en position par encliquetage sur le socle.

Par ailleurs la partie saillante 5b est décalée par rapport au centre de la partie formant capot 5a en direction de l'extrémité de celle-ci qui est la plus proche du socle, afin de permettre la rotation de l'embout (et donc le choix de son orientation géométrique dans l'espace) dans un encombrement réduit (hauteur prise perpendiculairement au plan du socle).

On va maintenant plus particulièrement décrire les éléments constitutifs du dispositif d'accueil 1. La figure 2 est une vue éclatée, partielle et en perspective d'une extrémité du dispositif d'accueil 1 illustré à la figure 1.

La partie évidée 5a de l'embout 5 comprend :
- des passages traversants 5c, par exemple au nombre de deux, pour permettre à des moyens de fixation 6 tels que des vis, des boulons, des clips... de fixer l'embout 5 au corps de protection 3,
- des contacts électriques 4, par exemple au nombre de deux (représentés en pointillés sur la figure 2 car disposés sur la face intérieure du capot 5a), disposés de manière fixe dans la partie évidée 5a et qui sont aptes à établir un contact électrique avec un tube lumineux 20, sans rotation des contacts électriques et/ou du tube.

On notera que les contacts électriques 4 comprennent par exemple des languettes de guidage dans lesquelles viennent s'encliqueter les broches du tube lumineux afin de pouvoir établir un contact électrique. Le montage fixe des contacts électriques 4 permet de minimiser le nombre de pièces par rapport aux embouts habituellement utilisés. De plus, cela permet de faciliter l'assemblage du tube lumineux 20 avec le dispositif 1.

Par ailleurs, la partie saillante 5b est prolongée par une partie d'engagement 5d qui est formée de pattes élastiques déformables disposées en couronne autour d'un câble électrique 5e (d'alimentation électrique du tube lumineux 20) partiellement représenté sur la figure 2. Ces pattes élastiques 5d s'étendent en éloignement de la partie saillante 5b. En outre, le presse-étoupe 8 est apte à venir s'emboiter sur la partie d'engagement 5d afin d'assurer un maintien et une étanchéité sur le câble 5e. On notera que l'agencement d'un câble électrique qui traverse axialement chaque embout permet de relier ce câble à un autre câble d'un autre dispositif placé dans l'alignement (ou seulement à côté mais non nécessairement aligné) via des éléments de connectique. On peut ainsi connecter facilement entre eux plusieurs dispositifs selon l'invention.

Chacun des socles 7 comporte une première partie 7a en forme de pince ouverte sur laquelle la partie saillante 5b d'un des embouts 5 est apte à venir s'encliqueter et, d'autre part, une deuxième partie 7b sensiblement plate formant embase sur laquelle est montée la première partie 7a. La partie plate 7b comprend un moyen de fixation qui est réalisé sous la forme d'une ouverture traversante 7c dont l'axe central C est orthogonal et déporté, c'est-à-dire non concourant, par rapport à l'axe longitudinal L du corps de protection 3. L'axe central C est orthogonal au plan de la deuxième partie 7b.

Le corps de protection 3 comprend, d'une part, une paroi 9 présentant une section transversale sensiblement rectangulaire délimitant une cavité 11 de conformation identique à la paroi. La cavité 11 s'étend longitudinalement entre les extrémités 3a et 3b du corps de protection 3 et est ouverte à chacune des extrémités 3a et 3b dudit corps 3.

De plus, la paroi 9 comporte au moins une partie apte à laisser passer la lumière. Toutefois dans le mode de réalisation présenté, la paroi 9 est réalisée en une seule pièce par extrusion d'un matériau polymère tel que du polycarbonate... Le polycarbonate est un matériau qui est apte à laisser passer la lumière, c'est donc l'ensemble de la paroi du corps de protection 3 qui est apte à laisser passer la lumière.

Par ailleurs, le dispositif 1 comprend un moyen de séparation 13 de la cavité 11 en deux compartiments 15 et 17.

Plus particulièrement visible à la figure 4, le moyen de séparation 13 est ici une enveloppe (ou conduit interne à la cavité 11 ; cet élément est optionnel) comportant quatre cloisons 13a, 13b, 13c et 13d qui sont agencées orthogonalement et perpendiculairement deux à deux entre elles afin de présenter une section sensiblement en forme de carré.

L'une des cloisons 13a de l'enveloppe 13, visible aux figures 2 et 4, scinde transversalement la cavité 11 en deux sous-espaces dont l'un est le premier compartiment 15 qui est apte à recevoir un tube lumineux 20 alors que l'autre sous-espace accueille l'enveloppe 13.

Les cloisons 13a-d de l'enveloppe 13 délimitent le deuxième compartiment 17 qui est interne à l'enveloppe 13 et qui est apte à recevoir un système électronique et/ou électrique de commande et d'alimentation du tube lumineux utilisé pour le fonctionnement de ce dernier.

Le système comprend, par exemple un starter, un ballast, un câble d'alimentation, une carte électronique...

Dans une variante non représentée, le corps de protection 3 comprend seulement une cloison qui sépare la cavité 11 en deux compartiments 15 (compartiment supérieur) et 17 (compartiment inférieur). La cloison peut avoir été fabriquée en une seule pièce avec le corps de protection 3 ou séparément et avoir été ensuite insérée dans ledit corps 3.

En outre, le dispositif 1 comprend un moyen réflecteur de lumière 19 interposé entre le moyen de séparation 13 et le compartiment 15. Dans le mode de réalisation présenté, le moyen réflecteur 19 est intégré au moyen de séparation 13. En effet, le moyen réflecteur 19 consiste en un revêtement réfringent disposé sur la face supérieure de la cloison 13a en regard du compartiment 15.

Toutefois, le moyen réflecteur 13 peut être une cloison distincte recouverte d'un revêtement réfringent ou une cloison fabriquée dans un matériau réfringent.

Le dispositif 1 comprend également :
- le tube lumineux 20 disposé dans le premier compartiment 15,
- des joints d'étanchéité 22 périphériques, par exemple au nombre de deux, conformés de manière identique à l'ouverture de chacune des extrémités 3a et 3b. Lorsque le dispositif est monté, chacun desdits joints 22 est disposé à l'interface entre chacune des extrémités 3a et 3b ouvertes du corps de protection 3 et l'embout 5 correspondant. Plus particulièrement, le joint 22 vient s'insérer à l'intérieur de la partie évidée 5a de l'embout 5. En outre, chaque joint 22 présente des ouvertures 22a, par exemple au nombre de deux, aptes à laisser passer un moyen de fixation 6.

On va maintenant plus particulièrement décrire la structure du corps de protection 3. La figure 3 est une vue en perspective d'un corps de protection 3 du dispositif d'accueil 1 d'au moins un tube lumineux des figures 1 et 2.

La paroi 9 du corps de protection 3 comporte deux faces opposées, une face interne 26 et une face externe 28. La face interne 26 est la face en regard de la cavité 11, tandis que la face externe 28 est orientée vers l'extérieur du corps 3.

On notera que la paroi 9, vue en perspective, peut par exemple prendre la forme d'un parallélépipède rectangle. Toutefois, d'autres formes sont envisageables : cylindrique, prismatique, parallélépipédique autre que rectangle...

On notera que le contour interne de la paroi 9, c'est-à-dire la forme générale de la face interne 26, et le contour externe de la paroi 9, c'est-à-dire la forme générale de la face externe 28, sont sensiblement identiques. Cependant, les contours interne et externe peuvent être différents. On peut par exemple avoir un contour externe en forme de parallélépipède rectangle et un contour interne en forme de cylindre.

Le corps de protection 3 présente un plan de symétrie S1 qui comprend l'axe longitudinal L dudit corps. De plus, le plan de symétrie S1 coupe en deux parties égales et symétriques chacun des compartiments 15 et 17 de la cavité 11 (le plan de symétrie S1 est donc vertical).

Plus particulièrement, la section transversale de la paroi 9 (c'est-à-dire dans un plan orthogonal à l'axe longitudinal L du corps de protection) présente une forme sensiblement rectangulaire et possède un axe de symétrie A1 inclus dans le plan de symétrie S1 et qui est parallèle aux côtés opposés de plus grande longueur G1 et G2 du rectangle. L'axe de symétrie A1 passe par le centre du rectangle et coupe perpendiculairement et en leur milieu un premier petit côté P1 et un deuxième petit côté P2 du rectangle.

Les quatre coins C1-C4 reliant chacun des petits côtés P1 et P2 aux grands côtés G1 et G2 sont identiques deux à deux. Le premier petit côté P1 adjacent aux coins arrondis supérieurs C1 et C2 comporte une paroi située en retrait par rapport auxdits coins arrondis de manière à définir une face extérieure concave (la concavité de la paroi est orientée vers l'extérieur dudit corps 3).

Le deuxième petit côté P2, opposé au petit côté P1, comporte, quant à lui, des coins biseautés ou chanfreinés. On notera qu'un biseau ou chanfrein est une droite rectiligne ou une surface plane obtenue en abattant ou en limant l'arête d'un coin.

On notera que, de façon alternative, les coins adjacents au deuxième petit côté P2 peuvent être arrondis et la convexité de ceux-ci peut être orientée vers l'extérieur ou l'intérieur de la cavité 11.

Plus particulièrement, la face interne 26 comporte des éléments d'accueil 30, par exemple au nombre de deux, des moyens de fixation 6. Les éléments d'accueil 30 sont disposés, à l'intérieur de la cavité 11, de part et d'autre du moyen de séparation 13, sur les côtés opposés de plus grande longueur G1 et G2 du rectangle. Lesdits éléments d'accueil 30 sont par exemple ici, en coupe axiale, des saillies en forme de pince sensiblement en regard l'une de l'autre et qui s'étendent selon l'axe longitudinal du corps de protection 3, mais ceux-ci peuvent prendre n'importe quelle forme apte à accueillir un moyen de fixation (par exemple en anneau).

On notera que les éléments d'accueil font partie intégrante du corps de protection.

Lesdits éléments d'accueil 30 forment aussi un premier élément de maintien en position statique du moyen de séparation 13 (plus particulièrement pour empêcher le déplacement de l'enveloppe selon un axe vertical, c'est-à-dire orthogonal à l'axe longitudinal L et aux petits côtés P1 et P2 du rectangle).

On notera que lorsque le joint 22 est monté entre l'embout 5 et l'ouverture de l'extrémité correspondante 3a ou 3b du corps 3, chacune des ouvertures 22a du joint 22 est en regard d'un élément d'accueil 30.

De plus, la face interne 26 comporte un moyen de diffusion de la lumière 32 tel que des rainures parallèles entre elles qui s'étendent selon l'axe longitudinal L dudit corps de protection 3 et, préférentiellement, en regard dudit au moins un tube lumineux (non représenté). Le moyen de diffusion 32 est disposé ici sur chacun des grands côtés G1 et G2 opposés du rectangle, plus particulièrement entre lesdits au moins deux éléments d'accueil 30 et le premier petit côté P1.

La face interne 26 comporte également :
- une pluralité de stries 34 parallèles entre elles qui s'étendent sur toute la longueur dudit corps de protection 3 ; ladite pluralité de stries 34 est disposée sur chacun des grands côtés G1 et G2 opposés du rectangle entre lesdits au moins deux éléments d'accueil 30 et le petit côté P2 ;
- au moins un appendice 36 disposé au niveau de chaque coin biseauté adjacent au petit côté P2 ; chaque appendice 36 s'étend de chaque coin biseauté en direction de l'intérieur de la cavité 11 et ceci de manière parallèle aux grands côtés G1 et G2 du rectangle ; de plus, chaque appendice 36 s'étend aussi selon l'axe longitudinal L dudit corps de protection 3 de sorte à former un guide et un deuxième élément de maintien du moyen de séparation 13 ;
- au moins un élément saillant 38 tel qu'une nervure disposée au niveau de chaque coin arrondi du petit côté P1 ; chaque élément saillant 38 s'étend de chaque coin arrondi en direction de l'intérieur de la cavité 11 et ceci de manière à former sensiblement un angle de 45° avec le petit côté P1 ; de plus, chaque élément saillant 38 s'étend selon l'axe longitudinal L dudit corps de protection 3 de sorte à former un moyen pour maintenir à distance ledit au moins un tube lumineux 20 du petit côté P1.

En outre, les stries 34, les appendices 36 et les éléments saillants 38 permettent de rigidifier le corps de protection 3.

La figure 4 représente une vue en perspective du moyen de séparation 13 apte à être disposé dans le corps de protection 3.

Comme évoqué précédemment, le moyen de séparation 13 est une enveloppe qui comporte les quatre cloisons 13a-d définissant une section transversale en forme de carré.

L'enveloppe 13 présente un plan de symétrie S2 qui est identique au plan S1 lorsque l'enveloppe 13 est insérée dans le corps de protection 3. De plus, le plan de symétrie S2 coupe en son milieu et orthogonalement deux cloisons 13a et 13c parallèles opposées de la section carrée.

De plus, l'enveloppe 13 délimite le deuxième compartiment 17 qui est alors de forme carrée.

Par ailleurs, l'enveloppe 13 comporte une nervure 40 qui est disposée extérieurement sur chacune des cloisons 13b et 13d situées de chaque côté du plan de symétrie S2, à proximité d'une des cloisons (par exemple la cloison supérieure 13a ici) coupées par le plan de symétrie S2. Chaque nervure 40 s'étend orthogonalement au plan de symétrie S2 et en s'éloignant du deuxième compartiment 17.

En outre, l'enveloppe 13 est apte à s'insérer dans le corps de protection 3, plus particulièrement entre le premier élément de maintien 30 et le petit côté P2 du rectangle. L'enveloppe 13 est ainsi calée en position à l'intérieur du corps, latéralement, grâce aux appendices 36 et, verticalement, grâce aux nervures 40 disposées sous les saillies 30 respectives et qui sont en butée contre celles-ci.

On notera que la forme du corps de protection est relativement facile à fabriquer dans la mesure où son contour extérieur s'approche d'une forme régulière et ne comporte pas de pièces formant des excroissances avec éventuellement des formes recourbées comme dans le document de l'art antérieur DE 32 04 644.

La figure 5a illustre un deuxième mode de réalisation d'un dispositif d'accueil d'un tube lumineux selon l'invention. Le dispositif 50 selon ce deuxième mode reprend la plupart des éléments du dispositif 1 (les éléments repris conservent les mêmes références) à l'exception des éléments décrits ci-après. Sur la figure 5a un câble d'alimentation 51 est représenté en regard de l'enveloppe 13 qui s'insère dans le premier compartiment du corps.

Chaque embout de protection 52 est monté sur et fixé à une extrémité (extrémité 53a sur la figure 5a) du corps de protection 53 par encliquetage de premiers moyens d'encliquetage portés par l'embout avec des seconds moyens d'encliquetage complémentaires portés par ladite extrémité. Ce moyen de montage et de fixation de l'embout sur le tube permet de supprimer les vis utilisées dans le premier mode. L'embout 52 ne comporte donc plus de trous sur la face avant de sa partie formant capot 52a.

Les moyens d'encliquetage comprennent dans cet exemple deux paires de lumières sur chacune des deux faces latérales opposées de la paroi formant capot 52a (seule la face 52a1 est visible sur la figure 5a). Les deux paires sont disposées en partie haute (paire de lumières L1, L2) et en partie basse (paire de lumières L3, L4).

Sur chacune des deux faces externes latérales opposées du corps 53 (seule la face 53a est visible) deux couples d'ergots (organes d'encliquetage) sont formés : un couple en partie haute (couples d'ergots E1, E2) et un en partie basse (couples d'ergots E3, E4) qui sont disposés en correspondance géométrique avec les lumières de l'embout 56 lorsque celui-ci est placé en vis-à-vis de l'extrémité 53a du corps afin de pouvoir coopérer les uns avec les autres grâce à l'élasticité de la paroi formant capot 52a. A titre de variante, les ergots peuvent être agencés sur la face interne du corps de protection et l'embout possède alors une ou plusieurs extensions longitudinales destinées à s'insérer à l'intérieur du corps.

Le joint d'étanchéité périphérique 54 n'est plus percé et est donc dépourvu de trou sur son pourtour, ce qui simplifie sa fabrication et son montage sur le corps.

Le tube lumineux 20 est muni à ses deux extrémités opposées de deux pièces de guidage et de centrage respectives dont une seule 56 est représentée sur la figure 5a et, plus en détails, sur les figures 5b et 5c. Dans ce mode chaque pièce de guidage et de centrage est emmanchée sur une extrémité du tube pour un montage ajusté en position. Les dimensions externes de chaque pièce sont ajustées pour s'insérer parfaitement à l'intérieur du premier compartiment 58.

Plus particulièrement, la pièce 56 a la forme générale d'un boitier comprenant une paroi 56a formant un cadre qui s'étend axialement. Le boitier est dépourvu de face arrière et sa face avant 56b (figure 5c) est percée dans sa partie centrale de manière à conformer plusieurs (au moins deux) pattes élastiques qui s'étendent axialement et sont réparties à la périphérie du perçage central.

Dans l'exemple représenté on dénombre quatre pattes axiales 56c-f (dans une version minimale seules les deux pattes haute 56c et basse 56e sont nécessaires pour l'ajustement en hauteur et l'orientation du tube dans le compartiment). Les pattes ne sont pas dirigées uniquement axialement mais présentent une légère inclinaison radiale vers le centre de la pièce de manière à s'écarter lors de l'insertion de l'extrémité du tube à l'intérieur de la pièce 56, entre les pattes élastiques, qui se resserrent ensuite élastiquement autour du tube.

Lors de la mise en place du tube dans le corps de protection, l'un des embouts est fixé à l'une (première) des extrémités du corps et le tube, équipé des deux pièces de guidage et de centrage 56, est inséré dans le premier compartiment 58 par l'extrémité (deuxième) du corps laissée libre. Grâce aux pièces de guidage et de centrage le tube est ainsi introduit de manière centrée dans le compartiment, à la bonne hauteur et avec la bonne orientation qui permettent, lorsque le tube arrive à la première extrémité du corps fermée par l'embout, aux broches du tube de coopérer parfaitement avec les contacts électriques de l'embout. L'installation du tube et son raccordement électrique sont donc particulièrement faciles.

Les éléments saillants 38 de la figure 3 sont remplacés par des éléments saillants ou nervures axiales (simplicité de fabrication) et la forme de chapeau de la pièce 56 s'insère parfaitement entre les deux nervures 60.

Par ailleurs, les éléments d'accueil 30 de la figure 3 sont modifiés puisque l'embout ne se visse plus sur le corps et ils ont été remplacés par des bossages longitudinaux 62 sous lesquels l'enveloppe 13 s'ajuste en position.

## Revendications

1. Dispositif d'accueil (1) d'au moins un tube lumineux, le dispositif d'accueil (1) comprenant au moins un corps de protection (3) de forme sensiblement allongée suivant un axe longitudinal (L) qui comporte au moins une cavité (11) d'accueil d'un tube lumineux et au moins une partie apte à laisser passer, vers l'extérieur du corps de protection (3), la lumière émise par le tube lumineux, **caractérisé en ce que** ledit corps de protection (3) est réalisé en une seule pièce, le dispositif d'accueil (1) comprenant un moyen de séparation (13) de ladite au moins une cavité (11) en deux compartiments (15, 17) :
- un premier compartiment (15) apte à loger le tube lumineux,
- un deuxième compartiment (17) disposé côte à côte avec le premier compartiment et qui est apte à loger un système électronique et/ou électrique de commande du tube lumineux,
le corps de protection (3) présentant deux ouvertures aménagées respectivement aux deux extrémités (3a, 3b) opposées du corps qui sont éloignées suivant l'axe longitudinal (L) dudit corps, ledit dispositif comportant :
- un embout (5) qui est apte à être monté à chaque extrémité (3a, 3b) ouverte du corps de protection (3) afin de fermer l'ouverture,
- un socle (7) qui comprend des moyens (7a) de réception et de fixation de chaque embout (5), lesdits moyens étant aptes à permettre la rotation de chaque embout dans un plan perpendiculaire à l'axe longitudinal du corps de protection (3).

2. Dispositif selon la revendication 1, **caractérisé en ce que** le moyen de séparation (13) comprend au moins une cloison (13a).

3. Dispositif selon la revendication 1 ou 2, **caractérisé en ce que** le moyen de séparation (13) fait partie d'une enveloppe qui est apte à être insérée dans ladite au moins une cavité (11) dudit corps de protection (3) et qui délimite le deuxième compartiment (17).

4. Dispositif selon l'une quelconque des revendications précédentes, **caractérisé en ce qu'**il comprend un moyen réflecteur (19) de lumière interposé entre le moyen de séparation (13) et le premier compartiment (15).

5. Dispositif selon l'une quelconque des revendications précédentes, **caractérisé en ce que** la section transversale du corps de protection (3) comporte quatre coins dont deux coins arrondis disposés dans la partie du corps (3) entourant le premier compartiment (15), les deux coins arrondis étant reliés entre eux par une paroi située en retrait par rapport aux coins arrondis de manière à définir une face extérieure concave.

6. Dispositif selon l'une des revendications précédentes, **caractérisé en ce que** le socle (7) comporte au moins un moyen de fixation (7c) destiné à fixer ledit socle (7) à un support.

7. Dispositif selon la revendication 6, **caractérisé en ce que** le moyen de fixation (7c) est déporté par rapport à l'axe longitudinal L du corps de protection (3).

8. Dispositif selon l'une quelconque des revendications précédentes, **caractérisé en ce que** chaque embout (5) comporte :
- une partie formant capot (5a) destinée à venir coiffer l'extrémité correspondante du corps de protection (3),
- une partie (5b) de liaison et de rotation de l'embout (5) qui s'étend à partir de la partie formant capot (5a) en éloignement de celle-ci, ladite partie (5b) servant, d'une part, de liaison avec les moyens (7a) de réception et de fixation de chaque embout (5) du socle correspondant et, d'autre part, d'axe de rotation pour orienter l'embout suivant différentes orientations possibles.

9. Dispositif selon la revendication 8, **caractérisé en ce que** la partie (5b) de liaison et de rotation de l'embout (5) est décalée par rapport au centre de la partie formant capot (5a) en direction d'une extrémité de celle-ci.

10. Dispositif selon l'une des revendications précédentes, **caractérisé en ce que** les moyens (7a) de réception et de fixation de chaque embout (5) sont des moyens d'encliquetage.

11. Dispositif selon l'une des revendications précédentes, **caractérisé en ce que** chaque embout (5) comprend des premiers moyens d'encliquetage qui sont aptes à coopérer avec des seconds moyens d'encliquetage complémentaires de chaque extrémité (3a, 3b) ouverte du corps de protection (3) en vue du montage et de la fixation de l'embout sur ladite extrémité.

12. Dispositif selon l'une des revendications précédentes, **caractérisé en ce qu'**il comprend un tube lumineux logé dans le premier compartiment et une pièce de guidage et de centrage disposée autour de chacune des deux extrémités opposées du tube lumineux.

13. Dispositif selon l'une quelconque des revendications précédentes, **caractérisé en ce qu'**il comprend des contacts électriques (4) aptes à coopérer avec les broches du tube lumineux, lesdits contacts électriques étant disposés de manière fixe par rapport au dispositif (1).
